# EUROPÄISCHE PATENTSCHRIFT

(11) **EP 3 247 608 B1**
(45) Veröffentlichungstag und Bekanntmachung des Hinweises auf die Patenterteilung: **02.02.2022**
(21) Anmeldenummer: 16711232.5
(22) Anmeldetag: 17.03.2016
(51) Int. Cl.: B61F 5/00

(54) **WIEGENDREHGESTELL FÜR EIN SCHIENENFAHRZEUG UND SCHIENENFAHRZEUG**
CRADLE BOGIE FOR A RAIL VEHICLE AND RAIL VEHICLE
BOGIE BERCEAU POUR VÉHICULE FERROVIAIRE ET VÉHICULE FERROVIAIRE

(30) Priorität: 26.03.2015 DE 102015205531
(43) Veröffentlichungstag der Anmeldung: 29.11.2017
(73) Patentinhaber: Siemens Mobility GmbH, 81739 München (DE)
(72) Erfinder: RICHTER, Wolfgang-Dieter, 90610 Winkelhaid (DE)
(86) Internationale Anmeldenummer: PCT/EP2016/055884
(87) Internationale Veröffentlichungsnummer: WO 2016/150829

(56) Entgegenhaltungen:
- EP-A1- 0 613 809
- CH-A- 543 416
- DE-A1- 1 605 129
- DE-A1- 2 544 956
- DE-A1- 2 710 983

## Beschreibung

Die Erfindung betrifft ein Wiegendrehgestell für ein Schienenfahrzeug und ein Schienenfahrzeug.

Wiegendrehgestelle für Schienenfahrzeuge umfassen gemeinhin Paare loser Räder oder Radsätze mit parallelen Radachsen in einer Achsebene. Die Räder oder Radsätze sind über eine senkrecht zur Achsebene elastische Primärfederung mit einem Rahmen verbunden, der seinerseits über eine senkrecht zur Achsebene elastische Sekundärfederung mit einer Wiege verbunden ist. Die Wiege wiederum kann so mit einem Wagenkasten des Schienenfahrzeugs verbunden werden, dass sich das Wiegendrehgestell um eine Drehachse relativ zum Wagenkasten drehen kann. Dabei ist die Drehachse senkrecht zu den Radachsen.

Der Wagenkasten umfasst eine Gelenkkonsole zum gelenkigen Verbinden mit einer weiteren Gelenkkonsole eines vorausfahrenden Schienenfahrzeugs. Das Wiegendrehgestell ist so mit dem Wagenkasten an einem Verbindungspunkt verbunden, dass die Drehachse senkrecht zu einer Fahrzeuglängsachse ist.

Dabei verläuft die Fahrzeuglängsachse durch einen Ankoppelpunkt der Gelenkkonsole und schneidet die Drehachse in einem Schnittpunkt. Der Verbindungspunkt ist bezüglich des Wagenkastens entlang einer Fahrzeugquerachse, die senkrecht zu Drehachse und Fahrzeuglängsachse ist, mittig angeordnet.

Speziell geringe Konizität von Losrädern bewirkt, dass Auslenkungen aus der Mittellage auch bei völlig freier Führung nur allmählich in die Gleismitte zurückgeführt werden. Auf Grund parasitärer, reibungsbedingter und/oder einer Exzentrizität des Schwerpunkts geschuldeter Effekte wird im realen Gleis eine Rückführung tatsächlich nie oder nur selten realisiert.

Zur Verbesserung der radialen Einstellung der Räder bzw. Radsätze können diese oder das Wiegendrehgestell mit dem eigenen oder einem benachbarten Wagenkasten mechanisch gekoppelt sein.

Beispielsweise beschreibt DE 195 09 429 C1 einem Wagenkasten eines Schienenfahrzeugs, der über Sekundärfedern auf einem Drehgestellrahmen abgestützt ist, wobei auf jeder Längsseite ein Steuerhebel mittels einer Anlenkung so befestigt ist, dass er Relativbewegungen zwischen Wagenkasten und Drehgestellrahmen in der Sekundärfederung nicht behindert, jedoch im Bereich seiner Anlenkung gegenüber dem Wagenkasten keine Verschiebefreiheit hat.

Die starre mechanische Kopplung bewirkt, dass die Räder bzw. Radsätze entsprechend einem idealen Gleisverlaufs und -bogens angelenkt werden. Bei Abweichungen des Verlaufs und/oder Bogens des Gleises von der Idealform für dies dazu, dass die Losräder bzw. Radsätze nicht parallel zum Gleis angelenkt werden, was mit höherem Verschleiß einhergeht.

Die Aufgabe besteht darin, ein gattungsgemäßes Wiegendrehgestell anzugeben, welches mit weniger Verschleiß einhergeht.

DE 16 05 129 A1, DE 25 44 956 A1 und DE 27 10 983 A1 offenbaren jeweils Wiegendrehgestelle für Schienenfahrzeuge, umfassend eine um eine Drehachse drehbar an einen ersten Wagenkasten ankoppelbare Wiege und einen über ein elastisches Element mit der Wiege verbundenen Rahmen. CH 543 416 A und EP 0 613 809 A1 lehren zusätzliche Gleitlager zur Abstützung des Wagenkasten auf der Wiege.

Erfindungsgemäß werden daher ein Wiegendrehgestell gemäß Anspruch 1 für ein Schienenfahrzeug und ein Schienenfahrzeug gemäß Anspruch 6 zur Verfügung gestellt.

Das Wiegendrehgestell umfasst eine um eine Drehachse drehbar an einen ersten Wagenkasten ankoppelbare Wiege und einen über ein selbstzentrierendes elastisches Element mit der Wiege verbundenen Rahmen. Das elastische Element ist elastisch bezüglich Drehung und/oder Kippen des Rahmens relativ zur Wiege.

Das Wiegendrehgestell ist dadurch gekennzeichnet, dass die Wiege mindestens ein Ankoppelelement zum weiteren Ankoppeln einer mechanischen Anlenkvorrichtung an einen zweiten Wagenkasten umfasst, wobei das Ankoppelelement von einer Ebene, in der die Drehachse liegt und die senkrecht zu den Radachsen ist, beabstandet am Drehgestell angeordnet ist.

Dies bewirkt eine gute Anlenkung.

Die spezielle Elastizität des elastischen Elements, das hier als Sekundärfeder wirkt, hat den Vorteil, dass Unregelmäßigkeiten in einem Verlauf und/oder in einem Bogen eines Gleises gegenüber der mechanischen Kopplung in Form lateraler und/oder drehender Bewegung ausgeglichen werden. Dies führt zu weniger Verschleiß an Rädern und Gleis.

Das Schienenfahrzeug umfasst einen ersten und einem zweiten Wagenkasten, der an einem Ankoppelpunkt gelenkig mit dem ersten Wagenkasten verbunden ist, und ein erfindungsgemäßes Wiegendrehgestell, welches so mit dem ersten Wagenkasten um die Drehachse drehbar verbunden ist, dass die Drehachse senkrecht zu einer Wagenkastenlängsachse des ersten Wagenkasten ist, die durch den Ankoppelpunkt verläuft und die Drehachse in einem Schnittpunkt schneidet. Dabei umfasst das Schienenfahrzeug eine mit einem ersten Ende an das Ankoppelelement und mit einem zweiten Ende an dem zweiten Wagenkasten angekoppelte Anlenkvorrichtung.

Das Wiegendrehgestell umfasst weiterhin zwei Paar Räder, wobei die Räder jeden Paars eine selbe Radachse aufweisen und die Radachsen der zwei Paare zueinander parallel in einer zur Drehachse senkrechten Achsebene angeordnet sind.

Die Räder können Losräder sein oder jedes Paar kann einen Radsatz bilden. Dabei besteht ein Radsatz aus über eine Welle zur Übertragung von Drehmoment starr verbundenen Rädern.

Das Wiegendrehgestell kann weiterhin Achslager umfassen, in denen die Radachsen gelagert sind, wobei die Achslager mit dem Rahmen über weitere, als Primärfederung wirkende elastische Elemente verbunden sein können.

Dies bewirkt eine besonders gute Federung.

Das elastische Element kann eine oder mehrere Federelemente umfassen, wobei jedes der Federelemente jeweils eine Elastomerfeder, eine Schraubenfeder und/oder eine hängend angeordnete Hydraulikfeder mit einer über eine Pendelwirkung erzielten Rückstellung umfassen kann.

Dies sind einfach herstellbare Federelemente.

Alternativ oder zusätzlich kann das elastische Element zwei an äußeren Enden der Wiege angeordnete Federelemente umfassen, die die Selbstzentrierung unterstützen bzw. bewirken.

Das zweite Ende kann beabstandet von dem Ankoppelpunkt an dem zweiten Wagenkasten angekoppelt sein.

Insbesondere kann das zweite Ende von dem Ankoppelpunkt in einer Richtung beabstandet an dem zweiten Wagenkasten angekoppelt sein, die senkrecht zur Fahrzeuglängsachse und senkrecht zur Drehachse ist.

Der Abstand kann proportional zu einem ersten weiteren Abstand zwischen dem Ankoppelelement und dem Schnittpunkt, einem zweiten weiteren Abstand des Ankoppelpunkts von der Drehachse und einem dritten weiteren Abstand des Ankoppelpunkts von einer zweiten Drehachse eines mit dem zweiten Wagenkasten um die zweite Drehachse drehbar verbundenen, zweiten Wiegendrehgestells sein.

Eine Länge der Anlenkvorrichtung kann einstellbar sein.

Dies ermöglicht eine zwangsfreie Montage bei exakt ausgerichtetem Schienenfahrzeug.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden. Es zeigen:
- Figur 1: ein erstes Ausführungsbeispiel des erfindungsgemäßen Wiegendrehgestells,
- Figur 2: ein erstes Ausführungsbeispiel des erfindungsgemäßen Schienenfahrzeugs mit einem zweiten Ausführungsbeispiel des erfindungsgemäßen Wiegendrehgestells,
- Figur 3: das erste Ausführungsbeispiel in einem Bogen,
- Figur 4: ein zweites Ausführungsbeispiel eines erfindungsgemäßen Schienenfahrzeugs,
- Figur 5: das zweite Ausführungsbeispiel in einem Bogen.

In der Figur 1 ist ein Ausführungsbeispiel eines erfindungsgemäßen Wiegendrehgestells 100 gezeigt. Das Wiegendrehgestell 100 umfasst eine Wiege 10, ein elastisches Element 20 (Sekundärfederung) und einen Rahmen 30. Die Wiege 10 ist um eine Drehachse D drehbar mit einem in Figur 1 nicht vorhandenen Wagenkasten bzw. Wagenkastenteil eines Schienenfahrzeugs verbindbar. Die Wiege 10 umfasst ein Ankoppelelement 40 zum Ankoppeln einer mechanischen Kopplung an den Wagenkasten bzw. an das Wagenkastenteil oder einen Wagenkasten eines voraus- bzw. hinterherfahrenden Teil des Schienenfahrzeugs oder eines zwischen dem Wagenkasten und dem voraus- bzw. hinterherfahrenden Wagenkasten angeordneten Wagenkasten ohne Anbindung an ein Drehgestell.

In einer Achsebene A liegen Radachsen von zwei Radsätzen, wobei die Radachse die Räder des jeweiligen Radsatzes starr verbindet und als eine Welle zur Übertragung von Drehmoment wirkt, bzw. von zwei Paaren loser Räder 50.1, 50.2. Figur 1 stellt einen senkrechten Schnitt durch die Achsebene A dar.

Die Radachsen sind von Achslagern 60 aufgenommen. Die Achslager 60 sind über weitere elastische Elemente 70 (Primärfederung) mit dem Rahmen verbunden. Die weiteren elastischen Elemente 70 sind in Richtung der Drehachse D elastisch. Sie gleichen Unebenheiten im Gleis aus.

Im Ausführungsbeispiel fällt eine Symmetrieachse des elastischen Elements 20 mit der Drehachse zusammen.

Ist das elastische Element 20 unbelastet, so ist die Drehachse D senkrecht zu einer Achsebene A.

Das elastische Element 20 ist jedoch elastisch bezüglich Drehung und/oder Kippen des Rahmens 30 relativ zur Wiege 10. Das heißt, das elastische Element 20 erlaubt ein Kippen der Drehachse D aus der Normale der Achsebene A und/oder eine Drehung des Rahmens 30 relativ zur Wiege 10.

Das Wiegendrehgestell kann daher Unregelmäßigkeiten in einem Verlauf und/oder in einem realen Bogen eines Gleises gegenüber einer durch starre mechanische Anlenkung vorgegebenen Idealbogen ausweichen. Dies führt zu weniger Verschleiß an Rädern und Schiene.

Figur 2 zeigt ein erstes Ausführungsbeispiel eines erfindungsgemäßen Schienenfahrzeugs 200 in nicht ausgelenktem Zustand. Figur 3 zeigt das erste Ausführungsbeispiel des Schienenfahrzeugs 200 im ausgelenkten Zustand.

Das Schienenfahrzeug 200 umfasst ein Ausführungsbeispiel des erfindungsgemäßen Wiegendrehgestells 100, einen ersten Wagenkasten 110, eine Anlenkvorrichtung 140 und einem Ankoppelpunkt 151 zum gelenkigen Ankoppeln an einen anderen, zweiten Wagenkasten. Im Ausführungsbeispiel ist der Ankoppelpunkt an einer Gelenkkonsole 150 vorgesehen. An dem Ankoppelpunkt 151 kann eine weitere Gelenkkonsole 160 des zweiten Wagenkastens des Schienenfahrzeugs oder eines zwischen dem Schienenfahrzeug und dem zweiten Wagenkasten des Schienenfahrzeugs angeordneten Fahrzeugteils ohne eigenes Drehgestell angekoppelt werden. Dies ist schematisch in Figuren 2 und 3 gezeigt.

Das Wiegendrehgestell 100 ist mit dem ersten Wagenkasten 110, beispielsweise an einem Verbindungspunkt V, verbunden. Die Drehachse D verläuft durch den Verbindungspunkt V und einen nicht in der Figur 2 gezeigten Schnittpunkt mit einer Fahrzeuglängsachse L. Die Fahrzeuglängsachse L verläuft senkrecht zur Drehachse D durch den Ankoppelpunkt 151. Der Verbindungspunkt V ist im Ausführungsbeispiel entlang einer Fahrzeugquerachse Q bezüglich des Wagenkastens 110 mittig angeordnet, die Erfindung ist jedoch nicht hierauf beschränkt. Die Fahrzeugquerachse Q ist senkrecht zur Fahrzeuglängsachse L und senkrecht zur Drehachse D.

Das Ankoppelelement 40 der Wiege des Wiegendrehgestells 100 ist von der Drehachse D beabstandet angeordnet. In den gezeigten Ausführungsbeispielen der Figuren 2 - 5 ist die Beabstandung in Richtung der Radachsen, dies ist jedoch nicht zwingend.

Ein Ende der Anlenkvorrichtung 140 ist mit dem Ankoppelelement 40 der Wiege des Wiegendrehgestells 100 verbunden. Das gegenüberliegende Ende der Anlenkvorrichtung 140 ist mit der weiteren Gelenkkonsole 160 an einem Anlenkpunkt 162 verbunden, der zum Ankoppelpunkt 151 einen Abstand B0 aufweist.

In Figur 2 ist eine Stirnfläche der weiteren Gelenkkonsole 160, an der der Anlenkpunkt 161 und der Ankoppelpunkt 151 angeordnet sind, parallel zur Fahrzeugquerachse Q. Die Anlenkvorrichtung 140 überträgt diese Lage auf die Wiege, die die Lage wiederum auf die Radachsen überträgt. Im idealen Gleis sind dann die Radachsen ebenfalls parallel zur Fahrzeugquerachse Q. Die Anlenkvorrichtung 140 ist ausgebildet, dass dann der Anlenkpunkt 161 in einer Richtung senkrecht zur Fahrzeuglängsachse L und senkrecht zur Drehachse D durch den Abstand B0 von dem Ankoppelpunkt 151 beabstandet ist.

In Figur 3 ist die weitere Gelenkkonsole 160 nicht parallel zur Fahrzeugquerachse Q. Die Anlenkvorrichtung 140 überträgt diese Lage auf die Wiege, die die Lage wiederum auf die Radachsen überträgt. Im idealen Gleis sind dann die Radachsen ebenfalls nicht parallel zur Fahrzeugquerachse Q.

Die Konizität der Räder bewirkt grundsätzlich die Selbstzentrierung im Gleis. Die Elastizität des elastischen Elements erlaubt dabei den Rädern bzw. Radsätzen, Abweichungen vom idealen Gleis zu kompensieren. Daher können die Abweichungen die Selbstzentrierung nicht stören. Die Räder bzw. Radsätze laufen so verschleißarm im realen Gleis trotz Anlenkung entsprechend einem idealisierten Gleisverlauf und/oder -bogen. Insbesondere im Bereich des Bogenein- und -auslaufs sind solche Abweichungen stets gegeben und können erfindungsgemäß kompensiert werden.

In den Figuren 2 und 3 ist die Anlenkung einseitig. Die Anlenkvorrichtung 140 ist an einem Ankoppelelement 40 angekoppelt und dient zur Verbindung mit der weiteren Gelenkkonsole 160 des am ersten Wagenkasten gelenkig angekoppelten zweiten Wagenkasten des Schienenfahrzeugs.

In den Figuren 4 und 5 hingegen ist die Anlenkung zweiseitig. Zusätzlich zur Anlenkvorrichtung 140 ist eine weitere Anlenkvorrichtung 141 an einem weiteren Ankoppelelement 41 angekoppelt und dient zur weiteren Verbindung mit der weiteren Gelenkkonsole 160. Ein Abstand B1 des weiteren Ankoppelelements 41 von der Drehachse D gleich dem Abstand des Ankoppelelements 40 von der Drehachse D. Dabei ist im Ausführungsbeispiel das weitere Ankoppelelement 41 bezüglich der Drehachse D gegenüberliegend zum Ankoppelelement 40 angeordnet.

Die gegenüberliegende Anordnung ist jedoch optional. Beispielsweise ist auch eine Anordnung möglich, die symmetrisch bezüglich einer Längsachse des Drehgestells ist, die senkrecht zur Drehachse und den Radachsen verläuft.

Um einen Ausdrehwinkel α des Wiegendrehgestells zu bewirken, muss ein Ausdrehweg s am Ankoppelelement 40 realisiert werden. Dabei gilt: s = 2*B1*π*α/360°. Dabei entsprechen 2*π und 360° jeweils dem Vollkreis.

Die Erfindung eignet sich beispielsweise für Niederflurstraßenbahnen mit über eine Wiege im mittleren Fahrzeugteil an den Wagenkasten angebundenen Losraddrehgestell. Dabei kann für die Anbindung der Wiege an den Wagenkasten weiterhin ein Wälzkörperdrehlager oder Drehzapfen in Kombination mit Auflager-Gleitplatten zum Einsatz kommen.

Ein geeigneter Abstand B0 des Anlenkpunkts 161 vom Ankoppelpunkt 151 lässt sich über einen Gelenkwinkel β wie folgt bestimmen: B0 = s*360°/(2*β*π). Dabei ist die Relation des Gelenkwinkels β(R) zu einem Radius R des Gleisbogens durch einen Konstrukteur des Schienenfahrzeugs weitgehend frei wählbar.

Dies kann speziell bei Einrichtungsfahrzeugen ausgenutzt werden. Bei Einrichtungsfahrzeugen kann es nämlich vorteilhaft sein, den Abstand des Anlenkpunkts eines vorlaufenden Drehgestells größer als den Abstand des Anlenkpunkts eines nachlaufenden Drehgestells zu wählen. So kann speziell bei Radsatzdrehgestellen einem Anlaufen an der Außenschiene entgegengewirkt werden, welches sich aus der Drehfreiheit des elastischen Elements und dem durch die Radsätze entwickelten Wendemoment ergibt. Die Abstände der Anlenkpunkte sind vorteilhaft so gewählt, dass beim vorlaufenden äußeren Rad ein Anlaufen des Radrückens an der Leitkante vermieden wird.

Die in den Ausführungsbeispielen gezeigte Anlenkung des Wiegendrehgestells ist beispielhaft. Andere Anlenkungen der Wiege sind möglich.

Die Sekundärfeder der Ausführungsbeispiele ist eine einzelne Elastomerfeder. Je nach Breite und Höhe des Einbauraumes kann auch ein Elastomerfederpaar verwendet werden. Alternativ oder zusätzlich können Schraubenfeder(n) und/oder hängend angeordnete Hydraulikfeder(n) mit einer über eine Pendelwirkung erzielten Rückstellung verwendet werden.

Die Wiege kann gekröpft ausgeführt sein. Ein Drehlager kann eine Anbindung der Wiege an den Wagenkasten zur Verfügung stellen. Dabei kann eine seitliche Abstützung über Gleitplatten erfolgen.

Ein Ausführungsbeispiel der Erfindung umfasst den Einsatz einer Wiegenpositionierung in Abhängigkeit von einer Wagenkastenstellung im Bogen zur Erzielung einer idealisierten Mittellage und elastische Anpassung der Radpaare an die tatsächlichen Gegebenheiten im Gleis. Rückstellkräfte des elastischen Elements bewirken eine Zentrierung, die den Rahmen immer wieder in eine zur Gleisachse parallele Lage zurückführt und so den Radpaaren fehlerfreien Schienenkontakt ermöglicht. Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den durch die beiliegenden Ansprüche definierten Schutzumfang der Erfindung zu verlassen.

## Patentansprüche

1. Wiegendrehgestell (100) für ein Schienenfahrzeug, umfassend eine um eine Drehachse (D) drehbar an einen ersten Wagenkasten ankoppelbare Wiege (10), einen über ein selbstzentrierendes elastisches Element (20) mit der Wiege verbundenen Rahmen (30), wobei das elastische Element (20) elastisch bezüglich Drehung und/oder Kippen des Rahmens relativ zur Wiege ist und zwei Paar Räder (50.1, 50.2), wobei die Räder (50.1, 50.2) jeden Paars eine selbe Radachse (60) aufweisen und die Radachsen der zwei Paare zueinander parallel in einer zur Drehachse (D) senkrechten Achsebene (A) angeordnet sind, **dadurch gekennzeichnet, dass**
die Wiege (10) mindestens ein Ankoppelelement (40) zum weiteren Ankoppeln einer mechanischen Anlenkvorrichtung (140) an einen zweiten Wagenkasten umfasst. wobei das Ankoppelelement (40) von einer Ebene, in der die Drehachse (D) liegt und die senkrecht zu den Radachsen ist, beabstandet an der Wiege (10) angeordnet ist.

2. Wiegendrehgestell nach Anspruch 1,
wobei die Räder (50.1, 50.2) Losräder sind.

3. Wiegendrehgestell nach Anspruch 1,
wobei jedes Paar einen Radsatz bildet.

4. Wiegendrehgestell nach einem der Ansprüche 1 - 3, weiterhin umfassend Achslager (60), in denen die Radachsen gelagert sind, wobei die Achslager (60) mit dem Rahmen über weitere elastische Elemente (70) verbunden sind.

5. Wiegendrehgestell nach einem der Ansprüche 1 - 4,
wobei das elastische Element (20) eines oder mehrere Federelemente umfasst, wobei jedes der Federelemente jeweils eine Elastomerfeder, eine Schraubenfeder und/oder eine hängend angeordnete Hydraulikfeder mit einer über eine Pendelwirkung erzielten Rückstellung umfasst.

6. Schienenfahrzeug (200) mit einem ersten und einem zweiten Wagenkasten (110), der an einem Ankoppelpunkt (151) gelenkig mit dem ersten Wagenkasten verbunden ist, und einem Wiegendrehgestell (100) nach einem der Ansprüche 1 - 5, welches so mit dem ersten Wagenkasten (110) um die Drehachse (D) drehbar verbunden ist, dass die Drehachse (D) senkrecht zu einer Wagenkastenlängsachse (L) des ersten Wagenkasten ist, die durch den Ankoppelpunkt (151) verläuft und die Drehachse (D) in einem Schnittpunkt (S) schneidet, wobei das Schienenfahrzeug (200) eine mit einem ersten Ende an das Ankoppelelement (40) und mit einem zweiten Ende an dem zweiten Wagenkasten angekoppelte Anlenkvorrichtung (140) umfasst.

7. Schienenfahrzeug nach Anspruch 6,
wobei das zweite Ende beabstandet von dem Ankoppelpunkt (151) an dem zweiten Wagenkasten angekoppelt ist.

8. Schienenfahrzeug (200) nach Anspruch 7,
wobei das zweite Ende von dem Ankoppelpunkt (151) in einer Richtung beabstandet an dem zweiten Wagenkasten angekoppelt ist, die senkrecht zur Fahrzeuglängsachse (L) und senkrecht zur Drehachse (D) ist.

9. Schienenfahrzeug nach einem der Ansprüche 7 und 8,
wobei der Abstand proportional zu einem ersten weiteren Abstand zwischen dem Ankoppelelement (40) und dem Schnittpunkt, einem zweiten weiteren Abstand des Ankoppelpunkts (151) von der Drehachse und einem dritten weiteren Abstand des Ankoppelpunkts (151) von einer zweiten Drehachse (D) eines mit dem zweiten Wagenkasten (110) um die zweite Drehachse (D) drehbar verbundenen, zweiten Wiegendrehgestells ist.

10. Schienenfahrzeug nach einem der Ansprüche 7 - 9,
wobei eine Länge der Anlenkvorrichtung (140) einstellbar ist.

## Claims

1. Cradle bogie (100) for a rail vehicle, comprising a cradle (10) which can be coupled rotatably about an axis of rotation (D) to a first wagon body, a frame (30) connected with the cradle by way of a self-centring elastic element (20), wherein the elastic element (20) is elastic with respect to rotation and/or tilting of the frame relative to the cradle, and two pairs of wheels (50.1, 50.2), wherein the wheels (50.1, 50.2) of each pair have the same wheel axle (60), and the wheel axles of the two pairs are arranged in parallel with one another in an axis plane (A) at right angles to the axis of rotation (D),
**characterised in that**
the cradle (10) comprises at least one coupling element (40) for further coupling a mechanical hinging apparatus (140) to a second wagon body, wherein the coupling element (40) is arranged on the cradle (10) at a distance from a plane, in which the axis of rotation (D) lies and which is at right angles to the wheel axles.

2. Cradle bogie according to claim 1,
wherein the wheels (50.1, 50.2) are idle gears.

3. Cradle bogie according to claim 1,
wherein each pair forms a wheel set.

4. Cradle bogie according to one of claims 1 - 3,
further comprising axle bearings (60), in which the wheel axles are mounted, wherein the axle bearings (60) are connected to the frame by way of further elastic elements (70) .

5. Cradle bogie according to one of claims 1 - 4,
wherein the elastic element (20) comprises one or more spring elements, wherein each of the spring elements comprises in each case an elastomer spring, a helical spring and/or a hydraulic spring arranged in a suspended manner with a reset device achieved by way of a pendulum effect.

6. Rail vehicle (200) with a first and a second wagon body (110), which is connected in a hinged manner with the first wagon body at a coupling point (151), and a cradle bogie (100) according to one of claims 1 - 5, which is rotatably connected to the first wagon body (110) by way of the axis of rotation (D) such that the axis of rotation (D) is at right angles to a wagon body longitudinal axis (L) of the first wagon body, which runs through the coupling point (151) and intersects the axis of rotation (D) at a point of intersection (S), wherein the rail vehicle (200) comprises a hinging apparatus (140) coupled to a first end on the coupling element (40) and to a second end on the second wagon body.

7. Rail vehicle according to claim 6,
wherein the second end is coupled to the second wagon body at a distance from the coupling point (151).

8. Rail vehicle (200) according to claim 7,
wherein the second end is coupled to the second wagon body at a distance from the coupling point (151) in a direction which is at right angles to the vehicle longitudinal axis (L) and at right angles to the axis of rotation (D).

9. Rail vehicle according to one of claims 7 and 8,
wherein the distance is proportional to a first further distance between the coupling element (40) and the point of intersection, a second further distance of the coupling point (151) from the axis of rotation and a third further distance of the coupling point (151) from a second axis of rotation (D) of a second cradle bogie connected rotatably about the second axis of rotation (D) with the second wagon body (110).

10. Rail vehicle according to one of claims 7 - 9, wherein a length of the hinging apparatus (140) can be set.

## Revendications

1. Bogie berceau (100) d'un véhicule ferroviaire, comprenant un berceau (10) pouvant être accouplé en tournant autour d'un axe (D) de rotation à une caisse, un châssis (30) relié au berceau par un élément (20) élastique autocentrant, l'élément (20) élastique étant élastique en ce qui concerne la rotation et/ou le basculement du châssis (30) par rapport au berceau, et deux paires de roues (50.1, 50.2), les roues (50.1, 50.2) de chaque paire ayant un même essieu (60) et les essieux des deux paires étant parallèles l'un à l'autre dans un plan (A) d'essieu perpendiculaire à l'axe (D) de rotation,
**caractérisé en ce que**
le berceau (10) comprend au moins un élément (4) d'accouplement pour l'accouplement supplémentaire d'un système (140) mécanique d'articulation à une deuxième caisse, l'élément (40) d'accouplement étant disposé sur le berceau (10) à distance d'un plan, dans lequel passe l'axe (D) de rotation et qui est perpendiculaire aux essieux.

2. Bogie berceau suivant la revendication 1,
dans lequel les roues (50.1, 50.2) sont des roues folles.

3. Bogie berceau suivant la revendication 1,
dans lequel chaque paire forme un essieu.

4. Bogie berceau suivant l'une des revendications 1 à 3, comprenant en outre des boîtes (60) d'essieu, dans lesquelles les essieux sont montés, les boîtes (60) d'essieu étant reliées au châssis par d'autres éléments (70) élastiques.

5. Bogie berceau suivant l'une des revendications 1 à 4,
dans lequel l'élément (20) élastique comprend un ou plusieurs éléments de ressort, dans lequel chacun des éléments de ressort comprend respectivement un ressort en élastomère, un ressort hélicoïdal et/ou un ressort hydraulique monté suspendu en ayant une position de retour atteinte par un effet pendulaire.

6. Véhicule (200) ferroviaire comprenant une première et une deuxième caisse (110), qui est articulée à la première caisse en un point (151) d'accouplement, et un bogie berceau (100) suivant l'une des revendications 1 à 5, qui est ainsi relié à rotation autour de l'axe (D) de rotation à la première caisse (110), en ce que l'axe (D) de rotation est perpendiculaire à un axe (L) longitudinal de la première caisse, qui passe par le point (151) d'accouplement et coupe l'axe (D) de rotation en un point (S) d'intersection, dans lequel le véhicule (200) ferroviaire comprend un système (140) d'articulation accouplé par une première extrémité à l'élément (40) d'accouplement et par une deuxième extrémité à la deuxième caisse.

7. Véhicule ferroviaire suivant la revendication 6,
dans lequel la deuxième extrémité est accouplée à la deuxième caisse à distance du point (151) d'accouplement.

8. Véhicule (200) ferroviaire suivant la revendication 7,
dans lequel la deuxième extrémité est accouplée à la deuxième caisse à distance du point (151) d'accouplement dans une direction qui est perpendiculaire à l'axe (L) longitudinal du véhicule et perpendiculaire à l'axe (D) de rotation.

9. Véhicule ferroviaire suivant l'une des revendications 7 et 8, dans lequel la distance est proportionnelle à une autre première distance entre l'élément (40) d'accouplement et le point d'intersection, à une autre deuxième distance du point (151) d'accouplement à l'axe de rotation et à une autre troisième distance du point (151) d'accouplement à un deuxième axe (D) de rotation d'un deuxième bogie berceau relié à rotation autour du deuxième axe (D) de rotation à la deuxième caisse (110).

10. Véhicule ferroviaire suivant l'une des revendications 7 à 9, dans lequel une longueur du système (140) d'articulation est réglable.
